# EUROPÄISCHE PATENTSCHRIFT

(11) **EP 4 508 182 B1**
(45) Veröffentlichungstag und Bekanntmachung des Hinweises auf die Patenterteilung: **14.01.2026**
(21) Anmeldenummer: 23701630.8
(22) Anmeldetag: 18.01.2023
(51) Int. Cl.: C11D 11/00, C11D 17/00

(54) **VERFAHREN ZUR HERSTELLUNG EINER WASCHMITTELPORTIONSEINHEIT**
PROCESS FOR MANUFACTURING A DETERGENT PORTION UNIT
PROCÉDÉ DE FABRICATION D'UNE DOSE UNITAIRE DE DÉTERGENT

(30) Priorität: 13.04.2022 DE 102022203707
(43) Veröffentlichungstag der Anmeldung: 19.02.2025
(73) Patentinhaber: Henkel AG & Co. KGaA, 40589 Düsseldorf (DE)
(72) Erfinder: SUNDER, Matthias, 40593 Düsseldorf (DE); SIEPMANN, Friedhelm, 45136 Essen (DE); KOEGEL, Lena, 47798 Krefeld (DE); KLUCKOW, Anna-Carina, 40229 Düsseldorf (DE)
(86) Internationale Anmeldenummer: PCT/EP2023/051058
(87) Internationale Veröffentlichungsnummer: WO 2023/198324

(56) Entgegenhaltungen:
- EP-A1- 3 085 762
- WO-A1-2018/229037
- WO-A1-2021/013409

## Beschreibung

Die vorliegende Erfindung betrifft ein Verfahren zur Herstellung einer Waschmittelportionseinheit, umfassend einen Gelkörper.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte. Eine technische Lösung bieten vorportionierte Wasch- oder Reinigungsmittel, beispielsweise wasserlösliche Behälter mit einer oder mehreren Aufnahmekammern für pulverförmige oder flüssige Wasch- oder Reinigungsmittel. Eine weitere technische Lösung bieten die Waschmitteltabletten, welche ein- oder mehrphasig ausgestaltet sein können.

Zur Herstellung der wasserlöslichen Behälter werden in der Regel wasserlösliche Polymere zu Aufnahmekammern verformt, welche nachfolgend mit einem Wasch- oder Reinigungsmittel befüllt und schließlich verschlossen werden. Die Aufnahmekammern können beispielsweise aus wasserlöslichen Polymerfilmen durch Tiefziehverfahren hergestellt werden. In einer alternativen Verfahrensführung wird ein wasserlösliches Polymer durch Spritzguss zu einem Aufnahmebehälter verformt.

Das zur Verpackung der befüllten Waschmittelportionseinheiten eingesetzte wasserlösliche Verpackungsmaterial ist in der Regel hygroskopisch. Die Wasseraufnahmeneigung und Wasseraufnahmefähigkeit der Verpackungsmittel kann im Rahmen der Herstellung, Verpackung, Lagerung und späteren Nutzung durch den Verbraucher dazu führen, dass Portionseinheiten an Oberflächen von Maschinen oder Verpackungsmitteln haften und nicht optimal gefördert werden können oder einander benachbarte Portionseinheiten, beispielsweise in einer gemeinsamen Umverpackung, miteinander verkleben. Zur Vermeidung dieser Haftungsneigung der wasserlöslichen Portionseinheiten, ist es möglich, deren Oberflächeneigenschaften durch Aufbringen eines Pudermittels zu modifizieren. Die Abpuderung der wasserlöslichen Waschmittelportionseinheiten bedingt wiederum einen zusätzlichen Verfahrensschritt.

Die eingesetzten wasserlöslichen Verpackungsmaterialien sind in der Regel nicht wasch- oder reinigungsaktiv, tragen also nicht zur Produktwirkung bei. Die Verringerung des Verpackungsanteils am Gesamtgewicht der Waschmittelportionseinheiten hätte demnach keine Leistungseinbußen zur Folge und wäre aus Gründen der Nachhaltigkeit und Wirtschaftlichkeit begrüßenswert.

Schließlich steht die durch die Waschmittelportionseinheit erbrachte Waschleistung in direktem Zusammenhang mit den Auflösungseigenschaften der Portionseinheit. Gerade im Hinblick auf den zunehmenden Einsatz von Kaltwaschverfahren ist es bevorzugt, die Dicke des in der Waschmittelportionseinheit enthaltenen wasserlöslichen Filmmaterials möglichst gering zu halten, um den Auflösungsprozess zu beschleunigen. Die Verringerung der Dicke des umgebenden Filmmaterials bedingt jedoch gleichzeitig eine verminderte mechanische Stabilität der Portionseinheiten. Die Überwindung dieser scheinbaren Dichotomie von mechanischer Stabilität und Auflösungsgeschwindigkeit mittels wasserlöslicher Folien verpackter Waschmitteldosiereinheiten ist nach wie vor ein relevanter Gesichtspunkt bei der Entwicklung wasserlöslicher Waschmittelportionseinheiten.

Eine Alternative zu den zuvor beschriebenen Portionsbeuteln bieten Waschmitteltabletten, bei denen sich jedoch eine ausreichende mechanische Stabilität und hohe Auflösungsgeschwindigkeit in ähnlicher Weise unvereinbar gegenüberstehen wie im Falle der Portionsbeutel.

Eine Alternative zu vollständig verpressten Waschmitteltabletten bieten mehrphasige Waschmittelportionseinheiten, beispielsweise in Form von Kerntabletten, die neben einem tablettierten Körper zusätzlich Wachs- oder Gelphasen aufweisen. So beschreibt das europäische Patent EP 1 032 642 B1 beispielsweise Waschmitteltabletten, umfassend eine verpresste Phase und eine nicht verpresste Gelphase und Verfahren zu deren Herstellung.

WO 2018/229037 A1 offenbart ein Verfahren zur Herstellung eines viskoelastischen Formkörpers zur Textilbehandlung

Vor dem Hintergrund des zuvor beschriebenen Standes der Technik lag der Anmeldung die Aufgabe zugrunde, effiziente Verfahren zur Herstellung schnell löslicher Waschmittelportionseinheiten bereitzustellen, die über eine hohe Produkt- und Lagerstabilität verfügen, in einfacher Weise unter Einsatz geringster Mengen an Verpackungsmitteln konfektionierbar sind und den Verbraucher durch eine ansprechende Olfaktorik, Optik und/oder Haptik ansprechen. Die Waschmittelportionseinheiten sollten über eine hohe Produktleistung verfügen und für den Verbraucher einfach und sicher handhabbar sein.

Ein erster Anmeldungsgegenstand ist ein Verfahren zur Herstellung einer Waschmittelportionseinheit, umfassend
a) einen formstabilen Gelkörper, umfassend die Schritte:
   i) Bereitstellen einer ersten fließfähigen tensidhaltigen Zusammensetzung;
   ii) Bereitstellen einer zweiten, von der ersten fließfähigen Zusammensetzung verschiedenen fließfähigen gelbildnerhaltigen Zusammensetzung;
   iii) kontinuierliches Zuleiten der ersten und zweiten fließfähigen Zusammensetzung zu einer Mischvorrichtung;
   iv) Vermischen der ersten und zweiten fließfähigen Zusammensetzung mittels der Mischvorrichtung unter Ausbildung einer tensidhaltigen und gelbildnerhaltigen Mischung;
   v) kontinuierliches Durchleiten der tensidhaltigen und gelbildnerhaltigen Mischung durch eine Umformungsvorrichtung unter Verfestigung der tensidhaltigen und gelbildnerhaltigen Mischung in der Umformungsvorrichtung unter Ausbildung eines formstabilen Gelkörperstrangs;
   vi) kontinuierliches Ausleiten des formstabilen Gelkörperstrangs aus der Umformungsvorrichtung,
   wobei die Umformungsvorrichtung eine Austrittsöffnung ist oder die
   Umformungsvorrichtung als ein Rohr ausgebildet ist, dessen eines Ende als Eintrittsöffnung für die tensidhaltige und gelbildnerhaltige Mischung und dessen anderes Ende als Austrittsöffnung für den Gelkörperstrang dient, wobei die Austrittsöffnung die Querschnittsfläche des austretenden Gelkörperstrangs bestimmt.

Die Bezeichnung Waschmittelportionseinheit beschreibt eine Angebotsform, in welcher eine abgemessene Portion eines Wasch- oder Reinigungsmittels vorliegt. Waschmittelportionseinheiten bezeichnen folglich sowohl Angebotsformen für die textile Wäsche als auch Angebotsformen für die Reinigung harter Oberflächen wie Keramik, Glas, Metall oder Fliesen. Die Waschmittelportionseinheit weist vorzugsweise ein Gewicht von 14 g bis 42 g, vorzugsweise von 18 g bis 38 g, insbesondere von 20 g bis 34 g auf.

Die Waschmittelportionseinheit umfasst einen Gelkörper. Die Waschmittelportionseinheit kann aus dem Gelkörper bestehen. In diesem Fall weist der Gelkörper vorzugsweise ein Gewicht von 14 g bis 42 g, vorzugsweise von 18 g bis 38 g, insbesondere von 20 g bis 34 g auf. Umfasst die Waschmittelportionseinheit neben dem Gelkörper weitere Bestandteile so beträgt das Gewicht des Gelkörpers bevorzugt 10 g bis 28 g, vorzugsweise von 12 g bis 23 g und insbesondere von 15 g bis 20 g

Als Gelkörper werden Körper bezeichnet, welche unter Krafteinwirkung ein elastisches Deformationsverhalten zeigen. Als formstabil gelten Körper, die eine Eigen-Formstabilität aufweisen, welche sie befähigt, unter üblichen Bedingungen der Herstellung, der Lagerung, des Transports und der Handhabung durch den Verbraucher eine nicht desintegrierende Raumform einzunehmen, wobei sich diese Raumform unter den genannten Bedingungen auch über längere Zeit, vorzugsweise 4 Wochen, besonders bevorzugt, 8 Wochen und insbesondere 32 Wochen, nicht verändert, das heißt unter den üblichen Bedingungen der Herstellung, der Lagerung, des Transports und der Handhabung durch den Verbraucher in der durch die Herstellung bedingten räumlich-geometrischen Form verharrt, das heißt, nicht zerfließt.

Das Verfahren eignet sich insbesondere für die Konfektionierung von Gelköpern mit hohem Tensidgehalt. In bevorzugten Ausführungsformen enthält die erste fließfähige tensidhaltige Zusammensetzung, bezogen auf ihr Gesamtgewicht, 30 bis 70 Gew.-%, vorzugsweise 40 bis 60 Gew.-% und insbesondere 45 bis 55 Gew.-% Tensid.

Für die Herstellbarkeit und das spätere Auflösungsvermögen der Gelkörper hat es sich als vorteilhaft erwiesen, wenn diese 15 bis 35 Gew.-%, vorzugsweise 20 bis 30 Gew.-% eines wässrigorganischen Lösungsmittels enthalten. Das wässrig-organische Lösungsmittel des Gelkörpers wird vorzugsweise über die erste und die zweite fließfähige Zusammensetzung eingebracht. So ist es bevorzugt, wenn die zweite fließfähige gelbildnerhaltige Zusammensetzung weiterhin ein organisches Lösungsmittel enthält. Besonders bevorzugte fließfähige gelbildnerhaltige Zusammensetzungen enthalten Gelbildner und organisches Lösungsmittel in einem Gesamtgewichtsanteil oberhalb 50 Gew.-%, vorzugsweise oberhalb 70 Gew-% und insbesondere oberhalb 90 Gew.-%.

Bevorzugte Gelkörper enthalten weiterhin Farbstoff.

Bevorzugte Gelkörper sind transparent. Als "transparent" werden solche Gelkörper bezeichnet, welche im Wellenlängenbereich von 410 bis 800 nm bei wenigstens einer Wellenlänge, vorzugsweise bei 600 nm, eine Transmission oberhalb 50%, vorzugsweise oberhalb 60% und insbesondere oberhalb 80% aufweisen. Die Bestimmung der Transmission erfolgt dabei mittels VIS-Spektrometrie bei einer Probentemperatur von 20°C und einer Küvettenlänge von 10 mm.

Für die Herstellung und späteren Lager- und Transporteigenschaften der Gelkörper hat es sich als vorteilhaft erwiesen, in dem Gelkörper niedermolekulare Gelbildner mit einer molaren Masse bis 2000 g/mol einzusetzen, wobei dessen Gewichtsanteil am Gesamtgewicht des Gelkörpers vorzugsweise weniger als 5 Gew.-% bevorzugt 0,1 bis 5 Gew.-% und insbesondere bevorzugt 0,1 bis 2,5 Gew.-% beträgt. Darüber hinaus kommen die Vorteile des erfindungsgemäßen Verfahrens insbesondere bei der Verarbeitung dieser niedermolekularen Gelbildner mit ihren spezifischen Gelierungseigenschaften zum Tragen.

In einer bevorzugten Ausführungsform weist der niedermolekulare Gelbildner eine Löslichkeit in Wasser von weniger als 0,1 g/L (20°C) auf. Die Löslichkeit der organischen Gelatorverbindung wird bei 20°C in bidestilliertem, entmineralisiertem Wasser bestimmt.

Weiterhin sind Gelbildner bevorzugt geeignet, die eine Struktur, enthaltend mindestens eine Kohlenwasserstoff-Struktureinheit mit 6 bis 20 Kohlenstoffatomen (bevorzugt mindestens eine carbozyklische, aromatische Struktureinheit) und zusätzlich eine an vorgenannte Kohlenwasserstoff-Einheit kovalent gebundene organische Struktureinheit, die mindestens zwei Gruppen, ausgewählt aus -OH, -NH-, oder Mischungen daraus, aufweisen.

Besonders bevorzugte Gelkörper sind dadurch gekennzeichnet, dass besagte Gelkörper mindestens eine Benzylidenalditol-Verbindung der Formel (GB-I) als Gelbildner enthalten worin
*- für eine kovalente Einfachbindung zwischen einem Sauerstoffatom des Alditol-Grundgerüsts und dem vorgesehenen Rest steht,
n für 0 oder 1, bevorzugt für 1, steht,
m für 0 oder 1, bevorzugt für 1, steht,
R¹, R² und R³ unabhängig voneinander steht für ein Wasserstoffatom, ein Halogenatom, eine C₁-C₄-Alkylgruppe, eine Cyanogruppe, eine Nitrogruppe, eine Aminogruppe, eine Carboxylgruppe, eine Hydroxygruppe, eine Gruppe -C(=O)-NH-NH₂, eine Gruppe -NH-C(=O)-(C₂-C₄-Alkyl), eine C₁-C₄-Alkoxygruppe, eine C₁-C₄-Alkoxy-C₂-C₄-alkylgruppe, zwei der Reste gemeinsam mit dem Restmolekül einen 5- oder 6-gliedrigen Ring bilden,
R⁴, R⁵ und R⁶ unabhängig voneinander stehen für ein Wasserstoffatom, ein Halogenatom, eine C₁-C₄-Alkylgruppe, eine Cyanogruppe, eine Nitrogruppe, eine Aminogruppe, eine Carboxylgruppe, eine Hydroxygruppe, eine Gruppe -C(=O)-NH-NH₂, eine Gruppe -NH-C(=O)-(C₂-C₄-Alkyl), eine C₁-C₄-Alkoxygruppe, eine C₁-C₄-Alkoxy-C₂-C₄-alkylgruppe, zwei der Reste gemeinsam mit dem Restmolekül einen 5- oder 6-gliedrigen Ring bilden.

Aufgrund der Stereochemie der Alditole sei erwähnt, dass sich erfindungsgemäße sowohl besagte Benzylidenalditole in der L-Konfiguration oder in der D-Konfiguration oder ein Gemisch aus beiden eignen. Aufgrund der natürlichen Verfügbarkeit werden erfindungsgemäß bevorzugt die Benzylidenalditol-Verbindungen in der D-Konfiguration eingesetzt. Es hat sich als bevorzugt herausgestellt, wenn sich das Alditol-Grundgerüst der in dem Formkörper enthaltenen Benzylidenalditol-Verbindung gemäß Formel (GB-I) von D-Glucitol, D-Mannitol, D-Arabinitol, D-Ribitol, D-Xylitol, L-Glucitol, L-Mannitol, L-Arabinitol, L-Ribitol oder L-Xylitol ableitet.

Besonders bevorzugt sind solche Gelkörper, die sich dadurch kennzeichnen, dass R¹, R², R³, R⁴, R⁵ und R⁶ gemäß Benzylidenalditol-Verbindung der Formel (GB-I) unabhängig voneinander ein Wasserstoffatom, Methyl, Ethyl, Chlor, Fluor oder Methoxy, bevorzugt ein Wasserstoffatom, bedeuten.

n gemäß Benzylidenalditol-Verbindung der Formel (GB-I) steht bevorzugt für 1.

m gemäß Benzylidenalditol-Verbindung Formel (GB-I) steht bevorzugt für 1.

Ganz besonders bevorzugt enthält der Gelkörper als Benzylidenalditol-Verbindung der Formel (GB-I) mindestens eine Verbindung der Formel (GB-I1) worin R¹, R², R³, R⁴, R⁵ und R⁶ wie in Formel (I) definiert sind. Am bevorzugtesten stehen gemäß Formel (GB-I1) R¹, R², R³, R⁴, R⁵ und R⁶ unabhängig voneinander für ein Wasserstoffatom, Methyl, Ethyl, Chlor, Fluor oder Methoxy, bevorzugt für ein Wasserstoffatom.

Am bevorzugtesten wird die Benzylidenalditol-Verbindung der Formel (GB-I) ausgewählt aus 1,3:2,4-Di-O-benzyliden-D-sorbitol; 1,3:2,4-Di-O-(p-methylbenzyliden)-D-sorbitol; 1,3:2,4-Di-O-(p-chlorobenzyliden)-D-sorbitol; 1,3:2,4-Di-O-(2,4-dimethylbenzyliden)-D-sorbitol; 1,3:2,4-Di-O-(p-ethylbenzyliden)-D-sorbitol; 1,3:2,4-Di-O-(3,4-dimethylbenzyliden)-D-sorbitol oder Mischungen daraus.

Bevorzugte Gelkörper enthalten als Gelbildner mindestens eine 2,5-Diketopiperazin-Verbindung der Formel (GB-II) worin
R¹, R², R³ und R⁴ stehen unabhängig voneinander für ein Wasserstoffatom, eine Hydroxygruppe, eine (C₁-C₆)-Alkylgruppe, eine (C₂-C₆)-Alkenylgruppe, eine (C₂-C₆)-Acylgruppe, eine (C₂-C₆)-Acyloxygruppe, eine (C₁-C₆)-Alkoxygruppe, eine Aminogruppe, eine (C₂-C₆)-Acylaminogruppe, eine (C₁-C₆)-Alkylaminocarbonylgruppe, eine Arylgruppe, eine Aroylgruppe, eine Aroyloxygruppe, eine Aryloxygruppe, eine Aryl-(C₁-C₄)-alkyloxygruppe, eine Aryl-(C₁-C₃)-alkylgruppe, eine Heteroarylgruppe, eine Hetroaryl-(C₁-C₃)-alkylgruppe, eine (C₁-C₄)-Hydroxyalkylgruppe, eine (C₁-C₄)-Aminoalkylgruppe, eine Carboxy-(C₁-C₃)-alkylgruppe, wobei mindestens zwei der Reste R¹ bis R⁴ gemeinsam mit dem Restmolekül einen 5 oder 6-gliedrigen Ring bilden können,
R⁵ steht für ein Wasserstoffatom, eine lineare (C₁ bis C₆)-Alkylgruppe, eine verzweigte (C₃ bis C₁₀)-Alkylgruppe, eine (C₃ bis C₆)-Cycloalkylgruppe, eine (C₂-C₆)-Alkenylgruppe, eine (C₂-C₆)-Alkinylgruppe, eine (C₁-C₄)-Hydroxyalkylgruppe, eine (C₁-C₄)-Alkoxy-(C₁-C₄)-alkylgruppe, eine (C₁-C₄)-Acyloxy-(C₁-C₄)-alkylgruppe, eine Aryloxy-(C₁-C₄)-alkylgruppe, eine O-(Aryl-(C₁-C₄)-alkyl)oxy-(C₁-C₄)-alkylgruppe, eine (C₁-C₄)-Alkylsulfanyl-(C₁-C₄)-alkylgruppe, eine Arylgruppe, eine Aryl-(C₁-C₃)-alkylgruppe, eine Heteroarylgruppe, eine Hetroaryl-(C₁-C₃)-alkylgruppe, eine (C₁-C₄)-Hydroxyalkylgruppe, eine (C₁-C₄)-Aminoalkylgruppe, eine N-(C₁-C₄)-Alkylamino-(C₁-C₄)-alkylgruppe, eine N,N-(C₁-C₄)-Dialkylamino-(C₁-C₄)-alkylgruppe, eine N-(C₂-C₈)-Acylamino-(C₁-C₄)-alkylgruppe, eine N-(C₂-C₈)-Acyl-N-(C₁-C₄)-alkylamino-(C₁-C₄)-alkylgruppe, eine N-(C₂-C₈)-Aroyl-N-(C₁-C₄)-alkylamino-(C₁-C₄)-alkylgruppe, eine N,N-(C₂-C₈)-Diacylamino-(C₁-C₄)-alkylgruppe, eine N-(Aryl-(C₁-C₄)-alkyl)amino-(C₁-C₄)-alkylgruppe, eine N,N-Di(aryl-(C₁-C₄)-alkyl)amino-(C₁-C₄)-alkylgruppe, eine (C₁-C₄)-Carboxyalkylgruppe, eine (C₁-C₄)-Alkoxycarbonyl-(C₁-C₃)-alkylgruppe, eine (C₁-C₄)-Acyloxy-(C₁-C₃)-alkylgruppe, eine Guanidino-(C₁-C₃)-alkylgruppe, eine Aminocarbonyl-(C₁-C₄)-alkylgruppe, eine N-(C₁-C₄)-Alkylaminocarbonyl-(C₁-C₄)-alkylgruppe, eine N,N-Di((C₁-C₄)-Alkyl)aminocarbonyl-(C₁-C₄)-alkylgruppe, eine N-(C₂-C₈)-Acylaminocarbonyl-(C₁-C₄)-alkylgruppe, eine N,N-(C₂-C₈)-Diacylaminocarbonyl-(C₁-C₄)-alkylgruppe, eine N-(C₂-C₈)-Acyl-N-(C₁-C₄)-alkylaminocarbonyl-(C₁-C₄)-alkylgruppe, eine N-(Aryl-(C₁-C₄)-alkyl)aminocarbonyl-(C₁-C₄)-alkylgruppe, eine N-(Aryl-(C₁-C₄)-alkyl)-N-(C₁-C₆)-alkylaminocarbonyl-(C₁-C₄)-alkylgruppe oder eine N, N-Di(aryl-(C₁-C₄)-alkyl)aminocarbonyl-(C₁-C₄)-alkylgruppe.

Es ist erfindungsgemäß bevorzugt, wenn R³ und R⁴ gemäß Formel (GB-II) für ein Wasserstoffatom stehen. Es ist erfindungsgemäß besonders bevorzugt, wenn R², R³ und R⁴ gemäß Formel (GB-II) für ein Wasserstoffatom stehen. Daher enthalten ganz besonders bevorzugte erfindungsgemäße Formkörper mindestens eine 2,5-Diketopiperazin-Verbindung gemäß Formel (GB-IIa) worin R¹ und R⁵ wie unter Formel (GB-II) (vide supra) definiert sind.

Es hat sich als bevorzugt herausgestellt, wenn der Rest R¹ gemäß Formel (GB-II) und gemäß Formel (GB-IIa) in para-Position des Phenylringes bindet. Daher sind im Sinne der vorliegenden Erfindung solche erfindungsgemäßen Formkörper bevorzugt, die mindestens eine 2,5-Diketopiperazin-Verbindung gemäß Formel (GB-IIb) enthalten, worin R¹ und R⁵ wie zuvor unter Formel (GB-II) (vide supra) definiert sind. Die an den Ringatomen in Formel (GB-Ilb) positionierten Ziffern 3 und 6 markieren zur Veranschaulichung lediglich die Positionen 3 und 6 des Diketopiperazinringes, wie sie generell im Rahmen der Erfindung für die Namensgebung aller erfindungsgemäßen 2,5-Diketopiperazine genutzt werden.

Die 2,5-Diketopiperazinverbindungen der Formel (GB-II) weisen zumindest an den Kohlenstoffatomen der Positionen 3 und 6 des 2,5-Diketopiperazinringes Chiralitätszentren auf. Die Nummerierung der Ringpositionen 3 und 6 wurde exemplarisch in Formel (GB-IIb) illustriert. Die 2,5-Diketopiperazin-Verbindung der Formel (GB-II) der erfindungsgemäßen Zusammensetzungen ist bevorzugt bezogen auf die Stereochemie der Kohlenstoffatome an 3- und 6-Position des 2,5-Diketopiperazinringes das Konfigurationsisomere 3S,6S , 3R,6S , 3S,6R , 3R,6R oder Mischungen daraus, besonders bevorzugt 3S,6S.

Bevorzugte Gelkörper enthalten mindestens eine 2,5-Diketopiperazin-Verbindung der Formel (GB-II) als Gelbildner, ausgewählt aus 3-Benzyl-6-carboxyethyl-2,5-diketopiperazin, 3-Benzyl-6-carboxymethyl-2,5-diketopiperazin, 3-Benzyl-6-(p-hydroxybenzyl)-2,5-diketopiperazin, 3-Benzyl-6-iso-propyl-2,5-diketopiperazin, 3-Benzyl-6-(4-aminobutyl)-2,5-diketopiperazin, 3,6-Di(benzyl)-2,5-diketopiperazin, 3,6-Di(p-hydroxybenzyl)-2,5-diketopiperazin, 3,6-Di(p-(Benzyloxy)benzyl)-2,5-diketopiperazin, 3-Benzyl-6-(4-imidazolyl)methyl-2,5-diketopiperazin, 3-Benzyl-6-methyl-2,5-diketopiperazin, 3-Benzyl-6-(2-(benzyloxycarbonyl)ethyl)-2,5-diketopiperazin oder Mischungen daraus. Dabei sind wiederum Verbindungen mit den vorgenannten Konfigurationsisomeren bevorzugt zur Auswahl geeignet.

Es ist ebenso möglich, dass die erfindungsgemäßen Gelkörper als Gelbildner a) mindestens eine Diarylamidocystin-Verbindung der Formel (GB-III) enthalten worin
X⁺ unabhängig voneinander für Wasserstoffatom oder ein äquivalent eines Kations steht,
R¹, R², R³ und R⁴ unabhängig voneinander für ein Wasserstoffatom, ein Halogenatom, eine C₁-C₄-Alkylgruppe, eine C₁-C₄-Alkoxygruppe, eine C₂-C₄-Hydroxyalkylgruppe, eine Hydroxylgruppe, eine Aminogruppe, eine N-(C₁-C₄-Alkyl)aminogruppe, eine N,N-Di(C₁-C₄-Alkyl)aminogruppe, eine N-(C₂-C₄-hydroxyalkyl)aminogruppe, eine N,N-Di(C₂-C₄-hydroxyalkyl)aminogruppe oder R¹ mit R² oder R³ mit R⁴ einen 5- oder 6-gliedrigen annelierten Ring bildet, der wiederum jeweils mit mindestens einer Gruppe aus C₁-C₄-Alkylgruppe, C₁-C₄-Alkoxygruppe, C₂-C₄-Hydroxyalkylgruppe, Hydroxylgruppe, Aminogruppe, N-(C₁-C₄-Alkyl)aminogruppe, N,N-Di(C₁-C₄-Alkyl)aminogruppe, N-(C₂-C₄-hydroxyalkyl)aminogruppe, N,N-Di(C₂-C₄-hydroxyalkyl)aminogruppe substituiert sein kann.

Jedes der in der Verbindung der Formel (GB-III) enthaltenen Stereozentren kann unabhängig voneinander für das L- oder D-Stereoisomer stehen. Es ist erfindungsgemäß bevorzugt, wenn sich die besagte Cystinverbindung der Formel (GB-III) vom L-Stereoisomer des Cysteins ableitet.

Besagte Gelkörper können mindestens eine Verbindung der Formel (GB-III) enthalten, in der R¹, R², R³ und R⁴ unabhängig voneinander für ein Wasserstoffatom, ein Halogenatom, eine C₁-C₄-Alkylgruppe, eine C₁-C₄-Alkoxygruppe, eine C₂-C₄-Hydroxyalkylgruppe, eine Hydroxylgruppe, oder R¹ mit R² oder R³ mit R⁴ einen 5- oder 6-gliedrigen annelierten Ring bildet, der wiederum jeweils mit mindestens einer Gruppe aus C₁-C₄-Alkylgruppe, C₁-C₄-Alkoxygruppe, C₂-C₄-Hydroxyalkylgruppe, Hydroxylgruppe substituiert sein kann, stehen. Es sind insbesondere solche Formkörper besonders geeignet, die als Diarylamidocystin-Verbindung der Formel (GB-III) N,N'-Dibenzoylcystin (R¹ = R² = R³ = R⁴ = Wasserstoffatom; X⁺ = unabhängig voneinander für Wasserstoffatom oder ein äquivalent eines Kations), insbesondere N,N'-Dibenzoyl-L-cystin, enthalten.

Die als Gelbildner a) geeigneten N-(C₈-C₂₄)-Hydrocarbylglyconamid-Verbindungen weisen bevorzugt die Formel (GB-IV) auf wobei
n 2 bis 4, vorzugsweise 3 oder 4, insbesondere 4, ist;
R¹ ausgewählt wird aus Wasserstoff, C₁-C₁₆ Alkylresten, C₁-C₃ Hydroxy- oder Methoxyalkylresten, vorzugsweise C₁-C₃ Alkyl-, Hydroxyalkyl- oder Methoxyalkylresten, besonders bevorzugt Methyl;
R² ausgewählt wird aus C₈-C₂₄-Alkylresten, C₈-C₂₄-Monoalkenylresten, C₈-C₂₄-Dialkenylresten, C₈-C₂₄-Trialkenylresten, C₈-C₂₄-Hydroxyalkylresten, C₈-C₂₄-Hydroxyalkenylresten, C₁-C₃ Hydroxyalkylresten oder Methoxy-C₁-C₃-alkylresten, vorzugsweise C₈-C₁₈ Alkylresten und Mischungen davon, noch bevorzugter C₈, C₁₀, C₁₂, C₁₄, C₁₆ und C₁₈-Alkylresten und Mischungen davon, am meisten bevorzugt C₁₂ und C₁₄ Alkylresten oder einer Mischung davon.

In besonders bevorzugten Ausführungsformen ist der Rest ein von einer Glycuronsäure, insbesondere der Glycuronsäure einer Hexose (n=4), abgeleiteter Rest. Hierbei ist insbesondere Glucuronsäure als bevorzugter Rest zu nennen. R¹ ist vorzugsweise H oder ein kurzkettiger Alkylrest, insbesondere Methyl. R² ist vorzugsweise ein langkettiger Alkylrest, beispielsweise eine C₈-C₁₈ Alkylrest.

Ganz besonders bevorzugt sind daher Verbindungen der Formel (GB-IV1) wobei R² die für Formel (GB-IV) angegebenen Bedeutungen hat.

In einer besonders bevorzugten Ausführungsform wird der mindestens eine niedermolekulare Gelbildner der zweiten fließfähigen gelbildnerhaltigen Zusammensetzung ausgewählt aus der Gruppe bestehend aus der Gruppe der cyclischen Dipeptide, der cyclischen Dipeptidderivate und Dibenzylidensorbitole. Aufgrund seiner technischen Wirkung besonders stärker bevorzugt ist der mindestens eine Gelbildner der zweiten fließfähigen gelbildnerhaltigen Zusammensetzung Dibenzylidensorbitol (DBS).

In Schritt iii) des Verfahrens werden die erste und die zweite fließfähige Zusammensetzung der Mischvorrichtung zugeleitet. In einer Ausführungsform des Verfahrens werden die erste fließfähige Zusammensetzung und die zweite fließfähige Zusammensetzung der Form in derselben Leitung zugeleitet. Diese Verfahrensführung ist durch einen verminderten apparativen Aufbau gekennzeichnet. Eine anteilsweise Vermischung der ersten und der zweiten fließfähigen Zusammensetzung kann bei dieser Verfahrensführung bereits in der zur Form führenden Zuleitung erfolgen. Die Nachteile dieser Verfahrensführung sind eine verringerte Kontrolle des Gelierungsprozesses, sowie, im Falle einer Produktionsunterbrechung, ein erhöhter Reinigungsaufwand vor erneuter Inbetriebnahme der Herstellapparatur.

Aus den letztgenannten Gründen ist es bevorzugt, die erste fließfähige Zusammensetzung und die zweite fließfähige Zusammensetzung der Mischvorrichtung in getrennten Leitungen zuzuleiten.

Die erfindungsgemäße Verfahrensführung eignet sich insbesondere für Prozesse, in deren Verlauf fließfähige Zusammensetzungen in stark voneinander abweichenden Gewichtsanteilen vermischt werden. So werden im Rahmen des erfindungsgemäßen Verfahrens die erste fließfähige Zusammensetzung und die zweite fließfähige Zusammensetzung vorzugsweise in einem Gewichtsverhältnis von 50:1 bis 5:1, bevorzugt von 35:1 bis 8:1 vermischt.

Für die Durchmischung aber auch für die Weiterleitung in die Umformungsvorrichtung hat es sich als vorteilhaft erwiesen, wenn die fließfähigen Zusammensetzungen in der Mischvorrichtung einer Scherrate von 50 bis 5000 s-1, vorzugsweise von 80 bis 2000 s-1 und insbesondere von 100 bis 1200 s-1 unterworfen sind.

Die Mischvorrichtung ist vorzugsweise ausgewählt aus der Gruppe der Rotor-Stator-Mischer. Mit besonderem Vorzug werden statisch-dynamische Mischer eingesetzt.

Bei ihrem Austritt aus der Mischvorrichtung weist die tensidhaltige und gelbildnerhaltige Mischung vorzugsweise eine Temperatur oberhalb 23°C, besonders bevorzugt eine Temperatur im Bereich von 23°C bis 60°C auf.

Die Einleitung der tensidhaltigen und gelbildnerhaltigen Mischung in die Umformungsvorrichtung erfolgt vorzugsweise mit einer Füllgeschwindigkeit von 20 ml/s bis 800 ml/s.

Als Umformungsvorrichtung eignen sich die dem Fachmann bekannten Vorrichtungen zur Ausbildung von Formsträngen. Besonders bevorzugt ist eine Verfahrensführung, in deren Verlauf die Mischung unter Druck kontinuierlich aus einer formgebenden Öffnung herausgepresst wird.

Mischvorrichtung und Umformvorrichtung können baulich integriert oder als separate Vorrichtung ausgebildet sein.

In seiner einfachsten Ausführungsform wird als Umformungsvorrichtung eine hinreichend stabile Austrittsöffnung eingesetzt. Die Öffnungsfläche dieser Austrittsöffnung bestimmt die Querschnittsfläche des austretenden Pressstrangs.

In einer weiterentwickelten Ausführungsform ist die Umformungsvorrichtung als Rohr ausgebildet, dessen eines Ende als Eintrittsöffnung für die tensidhaltige und gelbildnerhaltige Mischung und dessen anderes Ende als Austrittsöffnung für den Pressstrang dient. Wiederum bestimmt die Öffnungsfläche der Austrittsöffnung die Querschnittsfläche des austretenden Pressstrangs. Vorzugsweise sind die Öffnungsfläche des Rohres und seine Querschnittsfläche identisch.

In einer weitergehenden Entwicklung umfasst die Umformungsvorrichtung ein Rohr und eine mit diesem Rohr in austauschbarer Weise verbundenen Austrittsdüse.

Sind die Umformvorrichtung und die Mischvorrichtung als separate Vorrichtungen ausgebildet, so wird die tensidhaltige und gelbildnerhaltige Mischung nach Austritt aus der Mischvorrichtung und vor Eintritt in die Umformungsvorrichtung vorzugsweise durch eine Zuleitung geführt.

Wird die tensidhaltige und gelbildnerhaltige Mischung nach Austritt aus der Mischvorrichtung und vor Eintritt in die Umformungsvorrichtung durch eine Zuleitung geführt so kann sich die Querschnittsfläche der Zuleitung von der Querschnittsfläche der Austrittsöffnung der Umformungsvorrichtung unterscheiden. Ist die Querschnittsfläche der Zuleitung kleiner ist als die Querschnittsfläche der Austrittsöffnung der Umformungsvorrichtung, so ist die Fließgeschwindigkeit der tensidhaltigen und gelbildnerhaltigen Mischung bei Austritt aus der Zuleitung in die Umformungsvorrichtung geringer als bei Austritt aus der Umformungsvorrichtung. Umgekehrt verhält es sich in den Fällen, in denen die Querschnittsfläche der Zuleitung größer ist als die Querschnittsfläche der Umformungsvorrichtung. Durch die Verwirklichung unterschiedlicher Fließgeschwindigkeiten in Zuleitung und Umformungsvorrichtung kann das Aushärtungsverhalten der tensidhaltigen und gelbildnerhaltigen Mischung in geeigneter Weise beeinflusst werden.

Die Zeitspanne zwischen dem Austritt der tensidhaltigen und gelbildnerhaltigen Mischung aus der Mischvorrichtung und deren Eintritt in die Umformungsvorrichtung beträgt vorzugsweise 1 bis 20 Sekunden, besonders bevorzugt 5 bis 40 Sekunden. Dies gilt insbesondere für Verfahrensführungen, bei denen Mischvorrichtung und Umformvorrichtung separat ausgebildet sind.

Sind Mischvorrichtung und Umformvorrichtung baulich integriert, beispielsweise in Form eines Mischers mit aufgesetzter Austrittsöffnung, so schließt sich an die Austrittsöffnung vorzugsweise eine Vorrichtung zur Kalibrierung des Pressstrangs an. Diese Kalibrierungsvorrichtung kann beispielsweise in Form einer oberseitig geöffneten Rinne ausgestaltet sein.

Zur Beschleunigung der Verfestigung oder zur Erleichterung der weiteren Konfektionierung wird der formstabile Gelkörperstrang vorzugsweise gekühlt. Die Kühlung erfolgt vorzugsweise unter definierten klimatischen Bedingungen, bei denen neben der Temperatur beispielsweise auch die Luftfeuchte im Prozessraum kontrolliert und geregelt wird.

Der aus der Umformvorrichtung austretende Pressstrang wird zur Ausbildung einzelner Formkörper im Anschluss an Schritt vi) vorzugsweise in geeigneter Weise abgelängt. Mit besonderem Vorzug erfolgt die Ablängung durch Ultraschallschneiden.

Die Raumform des Gelkörpers ist grundsätzlich frei wählbar, seine Seitenflächen können beispielsweise konvex, konkav oder plan ausgestaltet sein. Gleichzeitig haben sich jedoch bestimmte räumliche Ausgestaltungen vor dem Hintergrund der Herstellbarkeit, Lagerung und den Gebrauch der Gelkörper als besonders vorteilhaft erwiesen haben.

Bei entsprechend vorteilhaften Waschmittelportionseinheiten weist der Gelkörper eine flache Unterseite auf, deren größte Diagonale größer ist als die Höhe des Gelkörpers. Diese Körper sind nicht nur in einfacher Weise, beispielsweise mittels Gießverfahren herstellbar, sie lassen sich zudem einfach und platzsparend verpacken und eignen sich für die Dosierung über die Dosier- oder Einspülkammern von elektronischen Reinigungsgeräten. Bevorzugt ist es, wenn der Gelkörper eine flache Unterseite aufweist, deren größte Diagonale mehr als das 1,5-fache, vorzugsweise mehr als das 2-fache der Höhe des Gelkörpers beträgt.

Für die Herstellbarkeit, beispielsweise in Bezug auf die Entformung des Gelkörpers aus einer Gießform, hat es sich als vorteilhaft erwiesen, wenn die Unterseite des Gelkörpers keine Ecken aufweist. Bevorzugte Gelkörper sind daher durch ovale Unterseiten oder alternativ durch ellipsoide oder runde, vorzugsweise runde Unterseiten gekennzeichnet. Entsprechende Gelkörper mit nicht eckiger Unterseite werden aufgrund ihrer Optik zudem von vielen Verbrauchern bevorzugt. Bevorzugt sind daher beispielsweise solche Gelkörper, welche eine Unterseite und eine Oberseite aufweisen, die durch eine zylindrische Mantelfläche miteinander verbunden sind.

Vorteile in Bezug auf die Raumnutzung bei Herstellung und Verpackung werden durch eckige Unterseiten realisiert. Werden die Gelkörper beispielsweise in Form von Platten gegossen, welche nachfolgend in Gelkörper zerschnitten werden, so sind eckige Unterseiten von Vorteil, da sich derartige Gelkörper ohne Anfall von Restmengen zerschneiden lassen und in raumsparender Weise verpacken lassen. In einer alternativen Ausführungsform weisen bevorzugte Gelkörper daher eckige Unterseiten, insbesondere dreieckige, viereckige oder sechseckige Unterseiten auf. Für die Weiterverarbeitung oder Verpackung kann es von Vorteil sein, wenn der Gelkörper eine eckige Unterseite mit abgerundeten Ecken aufweist.

In Bezug auf die Herstellung, Verpackung und den Gebrauch der Waschmittelportionseinheiten hat es sich zudem als vorteilhaft erwiesen, wenn die Gelkörper eine zur Unterseite planparallele Oberseite aufweisen.

In einer ersten bevorzugten geometrischen Ausführungsform weist der Gelkörper eine Unterseite und eine Oberseite auf, welche die gleiche geometrische Form aufweisen, wobei die Unterseite und die Oberseite die gleiche Flächengröße besitzen. Entsprechende Gelkörper lassen sich, wie bereits zuvor beschrieben, in einfacher Weise beispielsweise durch Gießen von Platten und nachfolgendes zerschneiden der Platten zu einzelnen Gelkörpern herstellen. Diese Gelkörper können zudem in etwaigen nachfolgenden Verfahrensschritten, bei der Verpackung oder dem Gebrauch durch den Nutzer aufgrund der geometrischen Identität von Unter- und Oberseite in einfacherer Weise räumlich ausgerichtet werden als Gelkörper mit einer geringeren Körpersymmetrie. Dies gilt insbesondere für Gelkörper, welche gleichzeitig eine zur Unterseite planparallele Oberseite aufweisen. Beispiele für derartige Gelkörper sind Kreiszylinder, elliptische Zylinder, Parallelepipede, Rhomboeder, gerade oder schiefe Prismen, Quader oder Würfel. Zur Gruppe der Kreiszylinder und elliptischen Zylinder zählen wiederum die senkrechten Kreiszylinder und elliptischen Zylinder sowie die schiefen Kreiszylinder und elliptischen Zylinder. Aufgrund ihrer einfachen Herstellung durch Vereinzelung aus einer Platte bevorzugt sind Gelkörper in Form senkrechter Kreiszylinder, senkrechter elliptischer Zylinder, gerader Prismen, gerader Quader oder Würfel.

In einer alternativen Ausführungsform weist der Gelkörper eine Unterseite und eine Oberseite auf, welche die gleiche geometrische Form besitzen, wobei die Unterseite und die Oberseite unterschiedliche Flächengrößen aufweisen. Entsprechende Gelkörper können aufgrund ihrer attraktiven Optik oder ihrer optimierten Passform bei gleichzeitig vergleichsweise einfacher Herstellbarkeit bevorzugt sein. Beispiele für derartige Gelkörper sind Kreiszylinder oder elliptische Zylinder mit einer konvexen oder konkaven Unterseite und einer planen Oberseite. Weitere Beispiele sind Kegelstümpfe oder Pyramidenstümpfe.

Zusammenfassend lassen sich bevorzugte Anmeldungsgegenstände charakterisieren als Waschmittelportionseinheiten, umfassend einen Gelkörper mit einer Unterseite und einer Oberseite, wobei die Fläche der Oberseite 80 bis 100%, vorzugsweise 90 bis 100% und insbesondere 98 bis 100% der Unterseite beträgt.

Zur Herstellung von Waschmittelportionseinheiten, welche neben dem Gelkörper weitere Bestandteile umfassen, eignet sich ein Vorgehen, bei welchem der Gelkörper mit einem vorgefertigten Formkörper verbunden wird.

In einer bevorzugten Verfahrensvariante wird der Gelkörperstrang mit einem Formkörper bedeckt. Alternativ oder in Kombination mit der Bedeckung mittels eines Formkörpers wird der formstabile Gelkörperstrang auf einen vorgefertigten Formkörper ausgeleitet. Wird der Gelkörperstrang auf einen ersten vorgefertigten Formkörper ausgeleitet und die der mit dem ersten vorgefertigten Formkörper bedeckten Seite entgegengesetzte Seite mit einem zweiten vorgefertigten Formkörper bedeckt, so wird eine in Handhabung und Optik besonders vorteilhafte sandwichartige Waschmittelportionseinheit erhalten.

Eine besonders bevorzugte Verfahrensvariante zur Herstellung einer Waschmittelportionseinheit, umfassend
a) einen formstabilen Gelkörper
b) zwei Formkörper
umfasst die Schritte:
i) Bereitstellen einer ersten fließfähigen tensidhaltigen Zusammensetzung;
ii) Bereitstellen einer zweiten, von der ersten fließfähigen Zusammensetzung verschiedenen fließfähigen gelbildnerhaltigen Zusammensetzung;
iii) kontinuierliches Zuleiten der ersten und zweiten fließfähigen Zusammensetzung zu einer Mischvorrichtung;
iv) Vermischen der ersten und zweiten fließfähigen Zusammensetzung mittels der Mischvorrichtung unter Ausbildung einer tensidhaltigen und gelbildnerhaltigen Mischung;
v) kontinuierliches Durchleiten der tensidhaltigen und gelbildnerhaltigen Mischung durch eine Umformungsvorrichtung unter Verfestigung der tensidhaltigen und gelbildnerhaltigen Mischung in der Umformungsvorrichtung unter Ausbildung eines formstabilen Gelkörperstrangs;
vi) kontinuierliches Ausleiten des formstabilen Gelkörperstrangs aus der Umformungsvorrichtung auf mindestens einen ersten vorgefertigten Formkörper;
vii) Bedecken der der mit dem ersten vorgefertigten Formkörper bedeckten Seite entgegengesetzten Seite des Gelkörperstrangs mit einem zweiten vorgefertigten Formkörper;
viii) Ablängen des Gelkörperstrangs unter Ausbildung einer einen Gelkörper sowie den ersten und den zweiten vorgefertigten Formkörper umfassenden Waschmittelportionseinheit,
wobei die Umformungsvorrichtung eine Austrittsöffnung ist oder die
Umformungsvorrichtung als ein Rohr ausgebildet ist, dessen eines Ende als Eintrittsöffnung für die tensidhaltige und gelbildnerhaltige Mischung und dessen anderes Ende als Austrittsöffnung für den Gelkörperstrang dient, wobei die Austrittsöffnung die Querschnittsfläche des austretenden Gelkörperstrangs bestimmt.

Der Formkörper kann auf unterschiedliche Weise konfektioniert werden. Als technisch in einfacher Weise umsetzbar hat sich der Einsatz von Gießkörpern erwiesen. Die Herstellung des Formkörpers durch Gießverfahren hat den Vorteil, dass unterschiedlichste Geometrien herstellbar sind. Bei den Gießkörpern handelt es sich mit besonderem Vorzug um erstarrte Schmelzen.

Aufgrund ihrer einfachen großtechnischen Herstellbarkeit werden Presskörper, insbesondere Tabletten als Formkörper besonders bevorzugt.

Unabhängig von dem zu ihrer Herstellung eingesetzten Verfahren weist der Formkörper vorzugsweise eine Bruchfestigkeit von 50 N bis 300 N, insbesondere von 50 N bis 150 N auf.

Diese Bruchfestigkeit gewährleistet zum einen eine ausreichende Stabilität des Formkörpers bei Produktion, Transport und Handhabung durch den Verbraucher und stellt zum anderen ein zufriedenstellendes Auflösungsverhalten des Formkörpers in einer wässrigen Flotte sicher. Die Härte des Formkörpers wird durch Verformung bis zum Bruch gemessen, wobei die Kraft auf die Seitenflächen des Formkörpers einwirkt und die maximale Kraft, der diese standhält, ermittelt wird. Zur Bestimmung der Formkörperhärte eignet sich beispielsweise ein Tablettenprüfgerät der Firma Sotax.

Bevorzugte Formkörper weisen eine Bedruckung auf.

Wird der Gelkörper wie zuvor beschrieben mit einem Formkörper kombiniert, so wird der anteilsweise von einem Formkörper bedeckte formstabile Gelkörper zum Abschluss aus der Form ausgeformt. Der Gelkörper und der Formkörper sind vorzugsweise haftend miteinander verbunden.

In einer bevorzugten Ausführungsform der Waschmittelportionseinheiten trägt auch der Formkörper zur wasch- und reinigungsaktiven Wirkung bei. Entsprechende Waschmittelportionseinheiten umfassen einen Formkörper, der, bezogen auf sein Gesamtgewicht, mehr als 40 Gew.-%, vorzugsweise mehr als 60 Gew.-%, besonders bevorzugt mehr als 80 Gew.-% wasch- oder reinigungsaktiven Inhaltsstoff enthält.

Eine erste Gruppe in den Formkörper integrierter wasch- oder reinigungsaktiven Inhaltsstoffe bilden die Duftstoffe. Deren Einarbeitung in den Formkörper stellt ein für den Verbraucher wahrnehmbares Dufterleben sicher, welches bei Einarbeitung der Duftstoffe in den Gelkörper nicht in gleicher Weise gewährleistet werden kann.

Eine weitere Gruppe bevorzugt in der Hüllsubstanz eingearbeiteter wasch- oder reinigungsaktiver Inhaltsstoffe bilden die Gerüststoffe, insbesondere die Citrate, die Zeolithe, Silikate und Carbonate, besonders bevorzugt insbesondere die Citrate und die Zeolithe. Der Gewichtsanteil dieser Aktivstoffe am Gesamtgewicht der Hüllsubstanz beträgt vorzugsweise 5 bis 60 Gew.-%, insbesondere 10 bis 50 Gew.-%. Besonders bevorzugt werden Hüllsubstanzen, welche, bezogen auf ihr Gesamtgewicht, 5 bis 60 Gew.-%, insbesondere 10 bis 50 Gew.-% Zeolith enthalten. Diese Aktivstoffe tragen nicht nur zur bestimmungsgemäßen Wasch- und Reinigungswirkung bei, sondern verbessern im Falle einer Bedruckung der Formkörperoberfläche auch die Konturschärfe und Beständigkeit des Druckbildes.

Für die Konturschärfe und Beständigkeit des Druckbildes ist weiterhin auch der Einsatz von Aktivstoff aus der Gruppe der polymeren wasch- oder reinigungsaktiven Inhaltsstoff, vorzugsweise aus der Gruppe der Cellulosen und Cellulosederivate und der anionischen oder nichtionischen aromatischen Polyester, vorzugsweise aus der Gruppe der Cellulosen, mikrokristallinen Cellulosen und Carboxymethylcellulosen und der anionischen oder nichtionischen aromatischen Polyester von Vorteil. Der Gewichtsanteil dieser Cellulose basierten Aktivstoffe am Gesamtgewicht der Hüllsubstanz beträgt vorzugsweise 2 bis 50 Gew.-%.

Die Zusammensetzung einiger bevorzugter Waschmittelportionseinheiten kann den folgenden Tabellen entnommen werden (Angaben in Gew.-% bezogen auf das Gesamtgewicht des Gelkörpers bzw. der Hüllsubstanz sofern nicht anders angegeben).

| | Formel 1 | Formel 2 | Formel 3 | Formel 4 |
|---|---|---|---|---|
| **Gelkörper** | | | | |
| Tensid insgesamt | 30 bis 70 | 40 bis 60 | 40 bis 60 | 45 bis 55 |
| Aniontensid | 20 bis 40 | 20 bis 40 | 25 bis 35 | 25 bis 35 |
| Alkylethoxylat | 15 bis 30 | 15 bis 30 | 20 bis 30 | 20 bis 30 |
| Enzymzubereitung | 0,2 bis 8 | 0,3 bis 6 | 0,3 bis 6 | 0,3 bis 6 |
| organisches Lösungsmittel | 5 bis 30 | 5 bis 30 | 10 bis 28 | 10 bis 28 |
| Wasser | < 20 | 1 bis 15 | 2 bis 14 | 3 bis 13 |
| Gelbildner | 0,1 bis 5 | 0,1 bis 5 | 0,1 bis 2,5 | 0,1 bis 2,5 |
| Misc | ad 100 | ad 100 | ad 100 | ad 100 |

| **Formkörper** | | | | |
|---|---|---|---|---|
| Gerüststoff aus der Gruppe der Citrate, Zeolithe, Silikate und Carbonate | 5 bis 90 | 50 bis 90 | 50 bis 80 | 50 bis 80 |

| | Formel 6 | Formel 7 | Formel 8 | Formel 9 |
|---|---|---|---|---|
| **Gelkörper** | | | | |
| Tensid insgesamt | 30 bis 70 | 40 bis 60 | 40 bis 60 | 45 bis 55 |
| Aniontensid | 20 bis 40 | 20 bis 40 | 25 bis 35 | 25 bis 35 |
| Alkylethoxylat | 15 bis 30 | 15 bis 30 | 20 bis 30 | 20 bis 30 |
| Enzymzubereitung | 0,2 bis 8 | 0,3 bis 6 | 0,3 bis 6 | 0,3 bis 6 |
| organisches Lösungsmittel | 5 bis 30 | 5 bis 30 | 10 bis 28 | 10 bis 28 |
| Wasser | < 20 | 1 bis 15 | 2 bis 14 | 3 bis 13 |
| Gelbildner | 0,1 bis 5 | 0,1 bis 5 | 0,1 bis 2,5 | 0,1 bis 2,5 |
| Misc | ad 100 | ad 100 | ad 100 | ad 100 |

| **Hüllsubstanz** | | | | |
|---|---|---|---|---|
| Gerüststoff aus der Gruppe der Citrate, Zeolithe, Silikate und Carbonate | 5 bis 90 | 50 bis 90 | 50 bis 80 | 50 bis 80 |
| Cellulose und Cellulosderivate | 0,5 bis 10 | 1,0 bis 8,0 | 1,0 bis 5,0 | 1,0 bis 5,0 |

| | Formel 11 | Formel 12 | Formel 13 | Formel 14 |
|---|---|---|---|---|
| **Gelkörper** | | | | |
| Tensid insgesamt | 30 bis 70 | 40 bis 60 | 40 bis 60 | 45 bis 55 |
| Aniontensid | 20 bis 40 | 20 bis 40 | 25 bis 35 | 25 bis 35 |
| Alkylethoxylat | 15 bis 30 | 15 bis 30 | 20 bis 30 | 20 bis 30 |
| Enzymzubereitung | 0,2 bis 8 | 0,3 bis 6 | 0,3 bis 6 | 0,3 bis 6 |
| organisches Lösungsmittel | 5 bis 30 | 5 bis 30 | 10 bis 28 | 10 bis 28 |
| Wasser | < 20 | 1 bis 15 | 2 bis 14 | 3 bis 13 |
| Gelbildner | 0,1 bis 5 | 0,1 bis 5 | 0,1 bis 2,5 | 0,1 bis 2,5 |
| Misc | ad 100 | ad 100 | ad 100 | ad 100 |

| **Hüllsubstanz** | | | | |
|---|---|---|---|---|
| Gerüststoff aus der Gruppe der Citrate und Zeolithe | 10 bis 70 | 20 bis 60 | 20 bis 60 | 30 bis 50 |

| | Formel 15 | Formel 16 | Formel 17 | Formel 18 |
|---|---|---|---|---|
| **Gelkörper** | | | | |
| Tensid insgesamt | 30 bis 70 | 40 bis 60 | 40 bis 60 | 45 bis 55 |
| Aniontensid | 20 bis 40 | 20 bis 40 | 25 bis 35 | 25 bis 35 |
| Alkylethoxylat | 15 bis 30 | 15 bis 30 | 20 bis 30 | 20 bis 30 |
| Enzymzubereitung | 0,2 bis 8 | 0,3 bis 6 | 0,3 bis 6 | 0,3 bis 6 |
| organisches Lösungsmittel | 5 bis 30 | 5 bis 30 | 10 bis 28 | 10 bis 28 |
| Wasser | < 20 | 1 bis 15 | 2 bis 14 | 3 bis 13 |
| Gelbildner | 0,1 bis 5 | 0,1 bis 5 | 0,1 bis 2,5 | 0,1 bis 2,5 |
| Misc | ad 100 | ad 100 | ad 100 | ad 100 |

| **Hüllsubstanz** | | | | |
|---|---|---|---|---|
| Gerüststoff aus der Gruppe der Citrate und Zeolithe | 10 bis 70 | 20 bis 60 | 20 bis 60 | 30 bis 50 |
| Cellulose und Cellulosderivate | 0,5 bis 10 | 1,0 bis 8,0 | 1,0 bis 5,0 | 1,0 bis 5,0 |

Zusammenfassend werden durch diese Anmeldung u.a. die folgenden Gegenstände bereitgestellt:
1. Verfahren zur Herstellung einer Waschmittelportionseinheit, umfassend
   a) einen formstabilen Gelkörper, umfassend die Schritte:
      i) Bereitstellen einer ersten fließfähigen tensidhaltigen Zusammensetzung;
      ii) Bereitstellen einer zweiten, von der ersten fließfähigen Zusammensetzung verschiedenen fließfähigen gelbildnerhaltigen Zusammensetzung;
      iii) kontinuierliches Zuleiten der ersten und zweiten fließfähigen Zusammensetzung zu einer Mischvorrichtung;
      iv) Vermischen der ersten und zweiten fließfähigen Zusammensetzung mittels der Mischvorrichtung unter Ausbildung einer tensidhaltigen und gelbildnerhaltigen Mischung;
      v) kontinuierliches Durchleiten der tensidhaltigen und gelbildnerhaltigen Mischung durch eine Umformungsvorrichtung unter Verfestigung der tensidhaltigen und gelbildnerhaltigen Mischung in der Umformungsvorrichtung unter Ausbildung eines formstabilen Gelkörperstrangs;
      vi) kontinuierliches Ausleiten des formstabilen Gelkörperstrangs aus der Umformungsvorrichtung,
      wobei die Umformungsvorrichtung eine Austrittsöffnung ist oder die
      Umformungsvorrichtung als ein Rohr ausgebildet ist, dessen eines Ende als Eintrittsöffnung für die tensidhaltige und gelbildnerhaltige Mischung und dessen anderes Ende als Austrittsöffnung für den Gelkörperstrang dient, wobei die Austrittsöffnung die Querschnittsfläche des austretenden Gelkörperstrangs bestimmt.
2. Verfahren nach Punkt 1, wobei die erste fließfähige tensidhaltige Zusammensetzung, bezogen auf ihr Gesamtgewicht, 30 bis 70 Gew.-%, vorzugsweise 40 bis 60 Gew.-% und insbesondere 45 bis 55 Gew.-% Tensid enthält.
3. Verfahren nach einem der vorherigen Punkte, wobei der formstabile Gelkörper, bezogen auf sein Gesamtgewicht, 15 bis 35 Gew.-%, vorzugsweise 20 bis 30 Gew.-% eines wässrigorganischen Lösungsmittels enthält.
4. Verfahren nach einem der vorherigen Punkte, wobei die zweite fließfähige gelbildnerhaltige Zusammensetzung niedermolekularen Gelbildner mit einer molaren Masse bis 2000 g/mol enthält, wobei dessen Gewichtsanteil am Gesamtgewicht der Zusammensetzung vorzugsweise weniger als 5 Gew.-% bevorzugt 0,1 bis 5 Gew.-%, besonders bevorzugt 0,1 bis 2,5 Gew.-% beträgt.
5. Verfahren nach einem der vorherigen Punkte, wobei die zweite fließfähige gelbildnerhaltige Zusammensetzung niedermolekularen Gelbildner ausgewählt aus der Gruppe der cyclischen Dipeptide, der cyclischen Dipeptidderivate und Dibenzylidensorbitole enthält.
6. Verfahren nach einem der vorherigen Punkte, wobei die zweite fließfähige gelbildnerhaltige Zusammensetzung als niedermolekularen Gelbildner Dibenzylidensorbitol enthält.
7. Verfahren nach einem der vorherigen Punkte, wobei die zweite fließfähige gelbildnerhaltige Zusammensetzung weiterhin ein organisches Lösungsmittel enthält.
8. Verfahren nach einem der vorherigen Punkte, wobei die zweite fließfähige gelbildnerhaltige Zusammensetzung Gelbildner und organischen Lösungsmittel in einem Gesamtgewichtsanteil oberhalb 50 Gew.-%, vorzugsweise oberhalb 70 Gew-% und insbesondere oberhalb 90 Gew.-% enthält.
9. Verfahren nach einem der vorherigen Punkte, wobei die erste fließfähige Zusammensetzung und die zweite fließfähige Zusammensetzung der Mischvorrichtung in getrennten Leitungen zugeleitet werden.
10. Verfahren nach einem der vorherigen Punkte, wobei die erste fließfähige Zusammensetzung und die zweite fließfähige Zusammensetzung in der Mischvorrichtung in einem Gewichtsverhältnis von 50:1 bis 5:1, bevorzugt von 35:1 bis 8:1 vermischt werden.
11. Verfahren nach einem der vorherigen Punkte, wobei die fließfähigen Zusammensetzungen in der Mischvorrichtung einer Scherrate von 50 bis 5000 s-1, vorzugsweise von 80 bis 2000 s-1 und insbesondere von 100 bis 1200 s-1 unterworfen sind.
12. Verfahren nach einem der vorherigen Punkte, wobei die Mischvorrichtung ausgewählt ist aus der Gruppe der Rotor-Stator-Mischer.
13. Verfahren nach einem der vorherigen Punkte, wobei die Mischvorrichtung ausgewählt ist aus der Gruppe der statisch-dynamischen Mischer.
14. Verfahren nach einem der vorherigen Punkte, wobei die tensidhaltige und gelbildnerhaltige Mischung bei Austritt aus der Mischvorrichtung eine Temperatur oberhalb 23°C vorzugsweise im Bereich von 23°C bis 60°C aufweist.
15. Verfahren nach einem der vorherigen Punkte, wobei die Mischvorrichtung und die Umformungsvorrichtung als separate Vorrichtungen ausgebildet sind.
16. Verfahren nach einem der vorherigen Punkte, wobei die Zeitspanne zwischen dem Austritt der tensidhaltigen und gelbildnerhaltigen Mischung aus der Mischvorrichtung und deren Eintritt in die Umformungsvorrichtung 1 bis 60 Sekunden, vorzugsweise 5 bis 40 Sekunden beträgt.
17. Verfahren nach einem der vorherigen Punkte, wobei die tensidhaltige und gelbildnerhaltige Mischung mit einer Füllgeschwindigkeit von 20 ml/s bis 800 ml/s in die Umformungsvorrichtung eingeleitet wird.
18. Verfahren nach einem der vorherigen Punkte, wobei die tensidhaltige und gelbildnerhaltige Mischung nach Austritt aus der Mischvorrichtung und vor Eintritt in die Umformungsvorrichtung durch eine Zuleitung geführt wird.
19. Verfahren nach einem der vorherigen Punkte, wobei die tensidhaltige und gelbildnerhaltige Mischung nach Austritt aus der Mischvorrichtung und vor Eintritt in die Umformungsvorrichtung durch eine Zuleitung geführt wird und sich die Querschnittsfläche der Zuleitung von der Querschnittsfläche der Austrittsöffnung der Umformungsvorrichtung unterscheidet.
20. Verfahren nach einem der vorherigen Punkte, wobei die tensidhaltige und gelbildnerhaltige Mischung nach Austritt aus der Mischvorrichtung und vor Eintritt in die Umformungsvorrichtung durch eine Zuleitung geführt wird und die Querschnittsfläche der Zuleitung kleiner ist als die Querschnittsfläche der Austrittsöffnung der Umformungsvorrichtung.
21. Verfahren nach einem der vorherigen Punkte, wobei die tensidhaltige und gelbildnerhaltige Mischung nach Austritt aus der Mischvorrichtung und vor Eintritt in die Umformungsvorrichtung durch eine Zuleitung geführt wird und die Querschnittsfläche der Zuleitung größer ist als die Querschnittsfläche der Austrittsöffnung der Umformungsvorrichtung.
22. Verfahren nach einem der vorherigen Punkte, wobei der formstabile Gelkörperstrang gekühlt wird.
23. Verfahren nach einem der vorherigen Punkte, wobei der formstabile Gelkörper im Anschluss an Schritt vi) abgelängt wird.
24. Verfahren nach einem der vorherigen Punkte, wobei der formstabile Gelkörper im Anschluss an Schritt vi) durch Ultraschallschneiden abgelängt wird.
25. Verfahren nach einem der vorherigen Punkte, wobei der Gelkörper ein Gewicht von 10 g bis 28 g, vorzugsweise von 12 g bis 23 g, insbesondere von 15 g bis 19 g aufweist.
26. Verfahren nach einem der vorherigen Punkte, wobei der Gelkörper eine flache Unterseite aufweist, deren größte Diagonale größer ist als die Höhe des Gelkörpers.
27. Verfahren nach einem der vorherigen Punkte, wobei der Gelkörper eine flache Unterseite aufweist, deren größte Diagonale mehr als das 1,5-fache, vorzugsweise mehr als das 2-fache der Höhe des Gelkörpers beträgt.
28. Verfahren nach einem der vorherigen Punkte, wobei der Gelkörper eine ovale Unterseite aufweist.
29. Verfahren nach einem der vorherigen Punkte, wobei der Gelkörper eine ellipsoide oder runde, vorzugsweise eine runde Unterseite aufweist.
30. Verfahren nach einem der vorherigen Punkte, wobei der Gelkörper eine eckige Unterseite, vorzugsweise eine eckige Unterseite mit abgerundeten Ecken aufweist.
31. Verfahren nach einem der vorherigen Punkte, wobei der Gelkörper eine dreieckige, viereckige oder sechseckige Unterseite aufweist.
32. Verfahren nach einem der vorherigen Punkte, wobei der Gelkörper eine zur Unterseite planparallele Oberseite aufweist.
33. Verfahren nach einem der vorherigen Punkte, wobei der Gelkörper eine Unterseite und eine Oberseite aufweist, welche die gleiche geometrische Form aufweisen und wobei die Unterseite und die Oberseite die gleiche Flächengröße aufweisen.
34. Verfahren nach einem der vorherigen Punkte, wobei der Gelkörper eine Unterseite und eine Oberseite aufweist, welche die gleiche geometrische Form aufweisen und wobei die Unterseite und die Oberseite unterschiedliche Flächengrößen aufweisen.
35. Verfahren nach einem der vorherigen Punkte, wobei der Gelkörper eine Unterseite und eine Oberseite aufweist, welche durch eine zylindrische Mantelfläche miteinander verbunden sind.
36. Verfahren nach einem der vorherigen Punkte, wobei der Gelkörper eine Unterseite und eine Oberseite aufweist und die Fläche der Oberseite 80 bis 100%, vorzugsweise 90 bis 100% und insbesondere 98 bis 100% der Unterseite beträgt.
37. Verfahren nach einem der vorherigen Punkte, wobei der formstabile Gelkörperstrang mit einem vorgefertigten Formkörper bedeckt wird.
38. Verfahren nach einem der vorherigen Punkte, wobei der formstabile Gelkörperstrang auf einen vorgefertigten Formkörper ausgeleitet wird.
39. Verfahren nach einem der Punkte 37 oder 38, wobei der Formkörper als Gießkörper vorliegt.
40. Verfahren nach einem der Punkte 37 oder 38, wobei der Formkörper als Presskörper, vorzugsweise als Tablette vorliegt.
41. Verfahren nach einem der Punkte 37 bis 40, wobei der Formkörper eine Bruchfestigkeit von 50 N bis 300 N, insbesondere von 50 N bis 150 N aufweist.
42. Verfahren nach einem der Punkte 37 bis 41, wobei der Formkörper eine Bedruckung aufweist.
43. Verfahren nach einem der Punkte 37 bis 42, wobei der Formkörper bezogen auf sein Gesamtgewicht, mehr als 40 Gew.-%, vorzugsweise mehr als 60 Gew.-%, besonders bevorzugt mehr als 80 Gew.-% wasch- oder reinigungsaktiven Inhaltsstoff enthält.
44. Verfahren nach einem der Punkte 37 bis 43, wobei der Formkörper einen wasch- oder reinigungsaktiven Inhaltsstoff aus der Gruppe der Duftstoffe enthält.
45. Verfahren nach einem der Punkte 37 bis 44, wobei der Formkörper einen wasch- oder reinigungsaktiven Inhaltsstoff aus der Gruppe der Gerüststoffe, insbesondere mindestens einen Aktivstoff aus der Gruppe der Citrate, Zeolithe, Silikate und Carbonate, vorzugsweise aus der Gruppe der Citrate und Zeolithe enthält.
46. Verfahren nach einem der Punkte 37 bis 45, wobei der Formkörper einen polymeren wasch- oder reinigungsaktiven Inhaltsstoff, vorzugsweise einen polymeren wasch- oder reinigungsaktiven Inhaltsstoff aus der Gruppe der Cellulosen und Cellulosederivate, der anionischen oder nichtionischen aromatischen Polyester, vorzugsweise aus der Gruppe der Cellulosen, mikrokristallinen Cellulosen, Carboxymethylcellulosen, der anionischen oder nichtionischen aromatischen Polyester enthält.

## Patentansprüche

1. Verfahren zur Herstellung einer Waschmittelportionseinheit, umfassend
a) einen formstabilen Gelkörper, umfassend die Schritte:
i) Bereitstellen einer ersten fließfähigen tensidhaltigen Zusammensetzung;
ii) Bereitstellen einer zweiten, von der ersten fließfähigen Zusammensetzung verschiedenen fließfähigen gelbildnerhaltigen Zusammensetzung;
iii) kontinuierliches Zuleiten der ersten und zweiten fließfähigen Zusammensetzung zu einer Mischvorrichtung;
iv) Vermischen der ersten und zweiten fließfähigen Zusammensetzung mittels der Mischvorrichtung unter Ausbildung einer tensidhaltigen und gelbildnerhaltigen Mischung;
v) kontinuierliches Durchleiten der tensidhaltigen und gelbildnerhaltigen Mischung durch eine Umformungsvorrichtung unter Verfestigung der tensidhaltigen und gelbildnerhaltigen Mischung in der Umformungsvorrichtung unter Ausbildung eines formstabilen Gelkörperstrangs;
vi) kontinuierliches Ausleiten des formstabilen Gelkörperstrangs aus der Umformungsvorrichtung,
wobei die Umformungsvorrichtung eine Austrittsöffnung ist oder die
Umformungsvorrichtung als ein Rohr ausgebildet ist, dessen eines Ende als Eintrittsöffnung für die tensidhaltige und gelbildnerhaltige Mischung und dessen anderes Ende als Austrittsöffnung für den Gelkörperstrang dient, wobei die Austrittsöffnung die Querschnittsfläche des austretenden Gelkörperstrangs bestimmt.

2. Verfahren nach Anspruch 1, wobei die erste fließfähige tensidhaltige Zusammensetzung, bezogen auf ihr Gesamtgewicht, 30 bis 70 Gew.-%, vorzugsweise 40 bis 60 Gew.-% und insbesondere 45 bis 55 Gew.-% Tensid enthält.

3. Verfahren nach einem der vorherigen Ansprüche, wobei der formstabile Gelkörper, bezogen auf sein Gesamtgewicht, 15 bis 35 Gew.-%, vorzugsweise 20 bis 30 Gew.-% eines wässrigorganischen Lösungsmittels enthält.

4. Verfahren nach einem der vorherigen Ansprüche, wobei die zweite fließfähige gelbildnerhaltige Zusammensetzung niedermolekularen Gelbildner mit einer molaren Masse bis 2000 g/mol enthält, wobei dessen Gewichtsanteil am Gesamtgewicht der Zusammensetzung vorzugsweise weniger als 5 Gew.-% bevorzugt 0,1 bis 5 Gew.-%, besonders bevorzugt 0,1 bis 2,5 Gew.-% beträgt.

5. Verfahren nach einem der vorherigen Ansprüche, wobei die erste fließfähige Zusammensetzung und die zweite fließfähige Zusammensetzung in der Mischvorrichtung in einem Gewichtsverhältnis von 50:1 bis 5:1, bevorzugt von 35:1 bis 8:1 vermischt werden.

6. Verfahren nach einem der vorherigen Ansprüche, wobei die Mischvorrichtung und die Umformungsvorrichtung als separate Vorrichtungen ausgebildet sind.

7. Verfahren nach einem der vorherigen Ansprüche, wobei die Zeitspanne zwischen dem Austritt der tensidhaltigen und gelbildnerhaltigen Mischung aus der Mischvorrichtung und deren Eintritt in die Umformungsvorrichtung 1 bis 60 Sekunden, vorzugsweise 5 bis 40 Sekunden beträgt.

8. Verfahren nach einem der vorherigen Ansprüche, wobei der formstabile Gelkörper im Anschluss an Schritt vi) abgelängt wird.

9. Verfahren nach einem der vorherigen Ansprüche, wobei der Gelkörper ein Gewicht von 10 g bis 28 g, vorzugsweise von 12 g bis 23 g, insbesondere von 15 g bis 19 g aufweist.

10. Verfahren nach einem der vorherigen Ansprüche, wobei der formstabile Gelkörperstrang auf einen vorgefertigten Formkörper ausgeleitet oder mit einem vorgefertigten Formkörper bedeckt wird.

## Claims

1. Method for producing a detergent portion unit, comprising
a) a dimensionally stable gel body, comprising the steps:
i) providing a first flowable surfactant-containing composition;
ii) providing a second flowable gel-forming composition different from the first flowable composition;
iii) continuously feeding the first and second flowable compositions to a mixing device;
iv) mixing the first and second flowable compositions by means of the mixing device to form a mixture containing surfactant and gel-forming agent;
v) continuously passing the mixture containing surfactant and agent through a forming device, solidifying the mixture containing surfactant and gel-forming agent in the forming device to form a dimensionally stable gel body strand;
vi) continuously discharging the dimensionally stable gel body strand from the forming device,
wherein the forming device comprises an outlet opening and/or the forming device is designed as a pipe, one end of which serves as an inlet opening for the mixture containing surfactant and gel-forming agent and the other end of which serves as an outlet opening for the gel body strand, wherein the outlet opening determines the cross-sectional area of the emerging gel body strand.

2. Method according to claim 1, wherein the first flowable surfactant-containing composition contains 30 to 70 wt.%, preferably 40 to 60 wt.% and in particular 45 to 55 wt.% surfactant, based on its total weight.

3. Method according to one of the previous claims, wherein the dimensionally stable gel body contains 15 to 35 wt.%, preferably 20 to 30 wt.%, of an aqueous organic solvent, based on its total weight.

4. Method according to one of the previous claims, wherein the second flowable gel-forming composition contains low-molecular-weight gel-forming agents with a molar mass of up to 2000 g/mol, wherein their weight proportion of the total weight of the composition is preferably less than 5 wt.%, preferably 0.1 to 5 wt.%, and particularly preferably 0.1 to 2.5 wt.%.

5. Method according to one of the preceding claims, wherein the first flowable composition and the second flowable composition are mixed in the mixing device in a weight ratio of 50:1 to 5:1, preferably 35:1 to 8:1.

6. Method according to one of the previous claims, wherein the mixing device and the forming device are designed as separate devices.

7. Method according to one of the preceding claims, wherein the time span between the exit of the mixture containing surfactant and gel-forming agent from the mixing device and its entry into the forming device is 1 to 60 seconds, preferably 5 to 40 seconds.

8. Method according to one of the preceding claims, wherein the dimensionally stable gel body is cut to length following step vi).

9. Method according to one of the preceding claims, wherein the gel body has a weight of 10 g to 28 g, preferably 12 g to 23 g, in particular 15 g to 19 g.

10. Method according to one of the preceding claims, wherein the dimensionally stable gel body strand is discharged onto a prefabricated moulded body or covered with a prefabricated moulded body.

## Revendications

1. Procédé de fabrication d'une unité de dosage de détergent, comprenant
a) un corps de gel indéformable, comprenant les étapes suivantes :
i) la fourniture d'une première composition fluide contenant un tensioactif ;
ii) fournir une deuxième composition fluide contenant un gélifiant, différente de la première composition fluide ;
iii) acheminement continu des première et deuxième compositions fluides vers un dispositif de mélange ;
iv) mélanger les première et deuxième compositions fluides à l'aide du dispositif de mélange pour former un mélange contenant un tensioactif et un gélifiant ;
v) passage continu du mélange contenant un tensioactif et un gélifiant à travers un dispositif de transformation avec solidification du mélange contenant un tensioactif et un gélifiant dans le dispositif de transformation pour former un cordon de gel indéformable ;
vi) évacuation en continu du cordon de gel indéformable hors du dispositif de transformation,
le dispositif de transformation comprenant une ouverture de sortie et/ou le dispositif de transformation étant conçu comme un tube dont une extrémité sert d'ouverture d'entrée pour le mélange contenant un tensioactif et un gélifiant et dont l'autre extrémité sert d'ouverture de sortie pour le cordon de gel, l'ouverture de sortie déterminant la section transversale du cordon de gel sortant.

2. Procédé selon la revendication 1, dans lequel la première composition fluide contenant un tensioactif contient, par rapport à son poids total, 30 à 70 % en poids, de préférence 40 à 60 % en poids et en particulier 45 à 55 % en poids de tensioactif.

3. Procédé selon l'une des revendications précédentes, dans lequel le corps gel stable, par rapport à son poids total, contient 15 à 35 % en poids, de préférence 20 à 30 % en poids, d'un solvant organique aqueux.

4. Procédé selon l'une des revendications précédentes, dans lequel la deuxième composition fluide contenant un gélifiant contient un gélifiant de faible poids moléculaire ayant une masse molaire allant jusqu'à 2000 g/mol, dont la proportion en poids par rapport au poids total de la composition est de préférence inférieure à 5 % en poids, de préférence de 0,1 à 5 % en poids, de préférence de 0,1 à 2,5 % en poids.

5. Procédé selon l'une des revendications précédentes, dans lequel la première composition fluide et la deuxième composition fluide sont mélangées dans le dispositif de mélange dans un rapport pondéral de 50:1 à 5:1, de préférence de 35:1 à 8:1.

6. Procédé selon l'une des revendications précédentes, dans lequel le dispositif de mélange et le dispositif de transformation sont conçus comme des dispositifs séparés.

7. Procédé selon l'une des revendications précédentes, dans lequel le laps de temps entre la sortie du mélange contenant un tensioactif et un gélifiant du dispositif de mélange et son entrée dans le dispositif de transformation est de 1 à 60 secondes, de préférence de 5 à 40 secondes.

8. Procédé selon l'une des revendications précédentes, dans lequel le corps de gel indéformable est coupé à longueur après l'étape vi).

9. Procédé selon l'une des revendications précédentes, dans lequel le corps en gel a un poids de 10 g à 28 g, de préférence de 12 g à 23 g, en particulier de 15 g à 19 g.

10. Procédé selon l'une des revendications précédentes, dans lequel le cordon de gel indéformable est déversé sur un corps moulé préfabriqué ou recouvert d'un corps moulé préfabriqué.
